# EUROPÄISCHE PATENTSCHRIFT

(11) **EP 0 207 566 B1**
(45) Veröffentlichungstag und Bekanntmachung des Hinweises auf die Patenterteilung: **27.12.1990**
(21) Anmeldenummer: 86201114.5
(22) Anmeldetag: 25.06.1986
(51) Int. Cl.: H01H 31/12

(54) **Scharnier für eine Schaltklappe, insbesondere für Messerpatronen**
Pivot for a switching cap, especially for cartridges with knife blades
Charnière pour un capuchon de commutation, en particulier pour cartouches à couteaux

(30) Priorität: 04.07.1985 NL 8501921
(43) Veröffentlichungstag der Anmeldung: 07.01.1987
(73) Patentinhaber: HOLEC SYSTEMEN EN COMPONENTEN B.V., NL-7555 CS Hengelo (NL)
(72) Erfinder: Boers, Jacobus, NL-7471 GL Goor (NL); Schreurs, Jan Hendrik, NL-7556 SE Hengelo (NL); Scholten, Franciscus B. W., NL-7595 NJ Weerselo (NL)
(74) Vertreter: van der Beek, George Frans, Ir.

(56) Entgegenhaltungen:
- CH-A- 596 683
- DE-A- 3 047 360
- DE-A- 3 214 483
- DE-A- 3 311 571
- DE-B- 1 076 775
- DE-B- 1 157 287

## Beschreibung

Die Erfindung bezieht sich auf ein Scharnier zur Bildung einer Schwenkverbindung zwischen einem Gestell, auf welchem elektrische Leiter und Stromzufuhrorgane montiert sind, und mindestens einer Schaltklappe, welche Schaltmittel aufnehmen kann, wie z.B. Schmelzsicherungen oder Messerpatronen, wobei mittels des Scharnieres die Schaltklappe geschwenkt werden kann zwischen einer Stellung, in welcher die Schaltmittel angeordnet sind und gekoppelt sind mit den elektrischen Leitern der am Gestell befestigten Stromzufuhrorgane, und diese mit den Schaltmitteln durch die Schaltklappe bedeckt sind, und einer Stellung, in welcher die Schaltklappe vom Gestell entfernt ist, und die Schaltmittel ausserhalb der Stromzufuhrorgane liegen und die Schaltklappe beim Schwenken eine flache Bogenbahn ausführt.

Eine derartige Scharnier ist aus der DE-A- 30 47 360 bekannt.

Stromzufuhrorgane, wie z.B. zwei auf Stromschienen angeschlossene Federkontakte zum Ausnehmen von Messerkontakten von Schaltmitteln als Lasttrenner von Schmelzsicherungen stehen meistens in gegebenen genormten gegenseitigen Abständen. So ist der Abstand für z.B. Messerpatronen normalisiert auf 56,5 und 80 mm, während die Länge des Patronenkörpers, in dessen Enden sich die Messer befinden, die zwischen die Federkontakte gedrückt werden, Längen besitzen von 54 bzw. 75 mm. Das bedeutet, dass es ein Spiel zwischen den Endwänden des Patronenkörpers und den Federkontakten von 2,5 bzw. 5 mm gibt.

Falls die Messerpatronen mit Hilfe eines losen Bedienungsgriffes nahezu parallel zwischen den Federkontakten angeordnet werden müssen, d.h. in einer Linie, die ungefähr senkrecht steht zu der Verbindungslinie zwischen den Federkontakten, besteht genügend Spiel um die Körper der Messerpatronen zwischen die Federkontakte anzuordnen und wieder zu entfernen. Mit einem losen Bedienungshandgriff ist jedoch die Bedienung unter Spannung, insbesondere unter Strombelastung diskutabel. Darum erhebt sich immer mehr die Frage nach sicher bedienbaren Messerkontakten und anderen Schmelzsicherungen und Schaltmitteln.

Bei einer aus der deutschen Offenlegungsschrift DE-A- 32 14 483 bekannten Ausführung wird dies mit Hilfe einer Schaltklappe erreicht, in welcher die Schmelzsicherungen untergebracht sind und diese mit den Stromzufuhrorganen gegen Berührung abgeschirmt sind. Die Klappe ist an der Unterseite scharnierend mit dem Gestell verbunden, so dass die sich darin befindende Sicherungspatrone beim Drehen um den Scharnierpunkt, zwischen die Federkontakte angebracht werden kann bzw. aus der Stellung entfernt werden kann. Mit Rücksicht auf das geringe Spiel zwischen den Federkontakten und dem Körper der Messerpatrone muss der Scharnierpunkt auf dem Gestell jedoch fern von der Mitte der Schaltklappe angeordnet werden um zu verhindern, dass der Patronenkörper zwischen den Federkontakten klemmt oder dagegen stösst. Ein weit entfernter Scharnierpunkt hat jedoch eine Reihe von Nachteilen. Bei Mehrphasenvorrichtungen, wobei im allgemeinen die Patronen der Phasen in gegenseitiger Verlängerung übereinander angeordnet sind, kommt der Scharnierpunkt in die Nähe der darunter befindlichen Patrone und deren Federkontakte zu liegen. Dadurch wird der Streifen der durch die übereinander geordneten Sicherungen auf dem Gestell eingenommen wird, breiter und nimmt mehr Platz ein. Der unterste Scharnierpunkt einer Reihe von Patronen kommt ausserdem vor die zentralen Anschlussklemmen zu liegen, wodurch das Anschliessen erschwert wird.

Es sind zwar Lösungen bekannt, wobei die Patrone zuerst parallel aus einer Stellung zwischen den Federkontakten bewegt wird und darauf in die vollständige offene Stellung gelangt, siehe DE-A- 33 11 571 und DE-B- 10 76 775. Das führt jedoch zu einer komplizierten Konstruktion mit mehr Teilen als bei einem weit entfernten Schamierpunkt. Durch die parallele Bewegung der Messerpatronen von den Federkontakten kann ausserdem die Unterbrechung an zwei Stellen gleichzeitig auftreten. Für eine derartige Unterbrechung an zwei Stellen gleichzeitig sind bei grösseren Strömen auch zwei Blaskammern nötig.

Bei dem Scharnier gemäss der obenerwähnten DE-A- 30 47 360 führt die Schaltklappe eine flache Bogenbahn aus mittels eines Scharnieres dessen Scharnierpunkt nicht so fern von der Mitte der Messerpatrone angeordnet ist wie in der DE-A- 32 14 483. Aber auch dieses Scharnier stösst auf das Problem des geringen Spieles und man hat das hier gelöst durch Verwendung von abweichenden, an der Eintrittseite der Messerpatrone abgeschrägten Federkontakten.

Die obigen Nachteile werden durch das erfindungsgemässe Scharnier vermieden, das dadurch gekennzeichnet ist, dass das Scharnier mindestens eine fest mit dem Gestell verbundene Rollfläche und mindestens ein fest mit der Schaltklappe verbundenes Rollorgan für die Rollfläche aufweist, wobei das Rollorgan aus mindestens einem Zahnrad oder einem Sektor davon, und die Rollfläche aus mindestens einer Zahnstange oder einem Zahnkranz besteht, wobei sich die Rollfläche in einer Fläche befindet, welche lotrecht zur Schwenkfläche der Schaltklappe ausserhalb des Bereiches zwischen den Stromzufuhrorganen steht und gekehrt ist nach der Seite des Gestelles, an welcher sich die Schaltklappe befindet, wobei das Rollorgan ausserhalb der Schaltklappe in der Nähe eines Randes der Schaltklappe gelegen ist, und parallel mit diesem Rand verlaufend lotrecht auf die erwähnte Schwenkfläche steht, wobei die Rollfläche und das Rollorgan so gebogen sind und eine derartige Stellung gegenüber der Schaltklappe bzw. dem Gestell einnehmen, dass bei der Schwenkbewegung die Schaltklappe in einer flachen Bogenbahn zwischen den Stellungen bewegt wird, in welchen die Schaltmittel mit den Stromzufuhrorganen des Gestelles verbunden bzw. von diesen entfernt sind.

Bei dem Scharnier nach der Erfindung wird die Schaltklappe um einen sich bewegenden Drehpunkt geschwenkt, und zwar als Folge des Abwälzen des Rollorganes auf der Rollfläche. Dadurch wird der Bogen, entlang welchem die Schaltklappe geschwenkt wird, viel flacher als beim Schwenken um einen festen Scharnierpunkt und beim Schwenken mittels des Scharnieres gemäss der DE-A- 30 47 360. Die Patrone kann sich den Federkontakten so in einer viel flacheren Bahn nähern und ebenfalls nach dieser viel flacheren Bahn aus der Position zwischen den Federkontakten entfernt werden ohne Abschrägung der Federkontakte. Die Rollfläche kann viel näher bei der Mitte der Schaltklappe angebracht werden als beim obengenannten festen Scharnierpunkt. Ausserdem wird der Strom dabei nur an einer Stelle unterbrochen. Daher ist auch bei grösseren Strömen nur eine Blaskammer nötig.

Die Zahnstange kann parallel mit der Achse der Schaltklappe verlaufen oder damit einen Winkel bilden. Durch den kurzen Scharnierabstand ist es ausserdem möglich in den obigen genannten normalisierten Massen pro Phase einen separaten festen Teil zu bilden. Das bietet eine Reihe von Vorteilen, z.B. bei der Produktion und Vorrathaltung, da ein dreiphasiger Streifen jetzt aus drei identischen Teilen besteht. Bei einer Störung in einem Phasenteil genügt es nur den Teil und nicht den ganzen dreiphasigen Streifen auszuwechseln. Diese einphasigen festen Teile sind ausserdem für einen oder mehrere einpolige Patronenhalter nebeneinander verwendbar.

Bei bestimmten Abnehmern wird verlangt, dass bei Sicherungsstreifen alle drei Patronen gleichzeitig eingeschaltet und ausgeschaltet werden. Das ist mit dem Scharnier nach der Erfindung ohne Schwierigkeiten möglich, mit dem Vorteil, dass auch hier die zentralen Anschlusspunkte an der Unterseite gut erreichbar bleiben.

Um ganz sicher eine Messerpatrone oder ein Verbindungsmesser oder dergleichen in der Schaltklappe anordnen oder daraus entfernen zu können, soll die Schaltklappe ganz aus dem Gestell entnommen werden können. Das erfindungsgemässe Scharnier ist zu diesem Zweck abnehmbar, wozu die Schaltklappe und das Gestell mit Führungsmitteln versehen sind, damit die lose Schaltklappe mit dem daran befestigten Rollorgan in die Schwenkstellung gebracht werden kann, in welcher das Rollorgan mit der Rollfläche in Kontakt kommt, und darauf aus dieser Schwenkstellung in die wirksame Stellung der Schaltmittel bezüglich der Stromzufuhrorganen geführt werden kann.

Vorzugsweise ist die Schaltklappe zu diesem Zweck mit seitlichen Nocken versehen, die sich quer zur Schwenkfläche erstrecken und die zusammenwirken mit Führungsnuten, die in fest auf dem Gestell montierten Streifen oder Seitenwänden angeordnet sind, in Flächen welche parallel zu der Schwenkfläche verlaufen, durch welche Nocken und Nuten die Schaltklappe in die genannte Schwenkstellung geführt werden kann, wobei die Rollfläche und das Rollorgan miteinander zusammenwirken und wobei die erwähnten Nuten in dieser Schwenkstellung den Nocken der Schaltklappe eine Bewegungsfreiheit-für das Schwenken des Schaltteiles beim Rollen des Rollorganes über die Rollfläche geben.

Jede genannte Nut hat dabei vorzugsweise einen ersten Teil, der zur Rollfläche führt und derart mit dem Nocken zusammenwirkt, dass die Schaltklappe ausschliesslich in die Schwenkstellung gebracht werden kann, in welcher die Schaltmittel ausserhalb der Stromzufuhrorgane liegen bzw. von diesen entfernt werden können und in einem Aussenende im Bereich der Rollfläche einen daran anschliessenden zweiten Teil aufweist, der sich im wesentlichen in derselben Richtung erstreckt wie die Rollfläche, derart, dass der Nocken durch diesen anschliessenden zweiten Nutteil beim Rollen des Rollorganes über die Rollfläche bewegt werden kann.

Die Erfindung wird im folgenden anhand der Zeichnung erläutert, in welcher ein Ausführungsbeispiel des Scharnieres nach der Erfindung mit zugehöriger Schaltklappe und Gestellteil dargestellt ist.
Figur 1 zeigt schematisch einen Teilschnitt eines Scharniers nach der Erfindung mit Schaltklappe und Gestellteil;
Figur 2 zeigt eine Ansicht mit Teilschnitt der Schaltklappe in der Stellung, in welcher die Schaltmittel, z.B. die Messerkontakte einer Patrone, sich zwischen den Federkontakten befinden;
Figur 3 zeigt eine Ansicht eines von Figur 2 abgeleiteten Ausführungsbeispieles;
Figuren 4 bis 8 zeigen nacheinander folgend Stellungen, welche bei der Führung der Schaltklappe in die Schwenkstellung und das Schwenken in die geschlossene Stellung nach den Figuren 2 und 3 eingenommen werden.

In der Figur 1 ist eine Schaltklappe 2 im Teilschnitt dargestellt. In dieser Schaltklappe 2 ist eine Messerpatrone 1 angeordnet mit den Messern 8 und 9 und einem Patronenkörper 10. Die zum Festhalten der Messerpatrone 1 in der Schaltklappe 2 notwendigen Mittel sind in dieser Figur aus Anschaulichkeitsgründen nicht gezeichnet. Diese Mittel sind sicherheitshalber so ausgeführt, dass die Messerpatrone 1 nur in dieser Stellung in der Schaltklappe 2 angeordnet oder daraus entfernt werden kann.

Links von der Schaltklappe 2 und der Messerpatrone 1 ist ein Teil des Gestelles 11 mit Federkontakten 12 und 13 dargestellt. Das Gestell 11 ist mit Seitenwänden oder Seitenstreifen 14 versehen, von denen in Figur 1 einer und zwar nur teilweise dargestellt ist. Diese Seitenwände sind mit Nuten 4 versehen, die in der Figur 1 von den Seitenwände 14 zuerst schräg nach links nach unten verlaufen und darauf einen anschliessenden Teil 7 enthalten, der horizontal nach links läuft und hier etwas breiter ist als der Nutteil 4. Der Seitenwände 14 mit Nuten 4 und 7 befinden sich an beiden Seiten des Federkontaktes 13. Die Seitenwände 14 müssen sich nicht wie aus Figur 2 hervorgeht über die ganze Länge der Messerpatrone 1 ausstrecken. Es genügt nur, wenn örtlich Streifen oder Wände vorhanden sind, in welchen die Nuten 4 und 7 untergebracht werden können.

Die Schaltklappe 2 ist an einem Verlängerungsstück an der linken unteren Seite mit nach aussen vorstehenden Nocken 3 versehen, und zwar an beiden Seiten der Schaltklappe 2, wie in Figur 1 dargestellt ist. Die Nocken 3 stehen, wie Figur 2 zeigt, an beiden Seiten etwas aus den Verlängerungsstücken der Schaltklappe hervor. Nach der Figur 2 ist die Schaltklappe an der Stelle der Seitenwand 14 etwas schmäler.

Weiter zeigt Figur 1 eine Verzahnung mit einer Zahnstange 6 und eine damit zusammenwirkende Verzahnung eines Zahnradsegmentes 5. Die Zahnstange 6 ist in einem fest mit dem Gestell 11 verbundenen Teil ausgebildet, z.B. in dem oberen Ende eines Streifens, der an der Innenseite oder Aussenseite an der Seitenwand 14 befestigt ist oder mit dieser ein Ganzes bildet. Das Zahnsegment 5 ist fest mit der Schaltklappe 2 verbunden und bildet mit dieser Kappe ein Ganzes.

Wie Figur 3 zeigt, können die Seitenwände 14 auch örtlich etwas näher zueinander angeordnet sein. In diesem Fall stehen die Nocken 3 nach innen von Verlängerungsstücken der Schaltklappe vor. Bei 5 und 6 liegen die Verzahnungen einander gegenüber, hier also mehr an der Aussenseite.

Figur 1 zeigt die Stellung der Schaltklappe 2, in welcher die Nocken 3 durch die Nuten 4 links nach unten geschoben sind, bis einer der Zähne des Zahnsegmentes 5 in den Raum zwischen den Zähnen von der Zahnstange 6 eingreift. Die Nocken und Nuten sind so konstruiert und dimensioniert, dass nicht durch teilweises Einführen der Kappe 2 in Gestell 11 die Schaltmittel mit den Stromzufuhrorganen verbunden weden können, d.h., dass die . Schaltklappe gekantelt werden kann.

In der in Figur 1 dargestellten Stellung der Schaltklappe 2 kann dieser z.B. zum Auswechseln einer Messerpatrone 10 ganz aus dem Gestell 11 genommen werden, oder es wird die Schaltklappe 2 wieder in Gestell 11 angeordnet. Um die Messerpatrone 10 mit den Federkontakten 12 und 13 zu verbinden, wird die Schaltklappe 2 mit Hilfe eines Handgriffes 15 nach links oben gedrückt. Dann verhindern die Nocken 3, dass das linke untere Ende der Schaltklappe 2 mit dem Zahnradsegment 5 nach oben bewegt wird, weil jeder Nocken 3 nun in den zugehörigen breiten Nutenteil 7 in einer Richtung gegen die Zeiger eines Uhrwerkes drehen wird. Die Länge des Nockens 3 in den gebogenen Aussenenden ist so dimensioniert, dass der Nocken innerhalb der Nut 7 rollen kann und gleichzeitig nach links bewegt wird, jedoch erst sobald der Nocken die unterste Stellung erreicht hat, als Folge wovon das Zahnradsegment 5 auf die Zahnstange 6 gedrückt gehalten wird. Bei einem Drücken der Schaltklappe 2 nach links oben wird daher das Zahnradsegment 5 auf der Zahnstange 6 abgerollt. Die Folge davon ist, dass die Schaltklappe 2 in einer abgeflachten bogenförmigen Bahn nach links oben geschwenkt wird. Mit Strichpunktlinien 16, 17 sind dabei die Bewegungslinien angegeben, die die Aussenenden des Körpers 10 der Patrone 1 durchlaufen. Wie ersichtlich ist, bleiben diese Aussenenden innerhalb des Bereiches zwischen den Federkontakten 12 und 13.

Mit gleichen Strichpunktlinien ist die Patrone 1 mit den Messern 8 und 9 wiedergegeben, wenn sich diese zwischen den Federkontakten 12 und 13 befindet.

Es versteht sich von selbst, dass der durchgelaufene Bogen viel flacher ist als beim Drehen der Schaltklappe 2 um ein festes Scharnier an der Stelle von z.B. des Nockens 3 oder auch der Zahnstange 6. Wenn als Drehpunkt z.B. ein Punkt gewählt wird, welcher sich an der Stelle des Punktes 16 links in der Nähe des zweiten Zahnes der Zahnstange 6 von rechts befindet, dann wird die linke obere Ecke des Körpers 10 der Ptrone nicht unter den obersten Federkontakt 12 durchgehen können, sondern wird gegen ihn stossen. Mit der strichpunktierten Linie 19 ist die Bahn angegeben, welche die linke obere Ecke des Körpers 10 der Patrone 1 dann durchlaufen soll. Durch Verwendung des Zahnsegmentes 5 und der Zahnstange 6 wird die linke obere Ecke des Körpers eine viel flacher gebogene Bahn durchlaufen und unter dem Federkontakt 12 bleiben. Auch wird das linke obere Ende des Patronenkörpers 10 nicht die obere Seite des Federkontaktes 13 berühren.

Die Figuren 4 bis 8 zeigen noch einmal hintereinander folgend alle Stellungen, welche bei dem nach innen Schwenken der Schaltklappe 2 mit darin angebrachter Messerpatrone 1 durchlaufen werden.

Der Nocken 3 hat hier eine etwas abweichende Ausführungsform und besteht aus einem tunden Stift, der sich durch Nuten 20 in der linken unteren Seitenwand der Schaltklappe 2 erstreckt und dabei einigen Spielraum hat. Dieser Nocken 3 befindet sich in der Stellung nach der Figur 3 am Eingang der Nut 4. Darauf wird die Klappe 2 nach links unten gedrückt, siehe die Figur 5. In der Figur 6 ist der rechte Zahn in Berührung mit der Zahnstange 6 gekommen, und befindet sich der Nocken 3 and der Stelle, wo der Nutteil 4 in den horizontalen Nutteil 7 übergeht. Wenn darauf in der Folge die Schaltklappe 2 nach links oben geschwenkt wird (siehe Figur 7), läuft das Zahnradsegment 5 über die Zahnstange 6, während der Nocken 3 durch den Nutteil 7 nach links bewegt wird. Bei dem Durchlaufen dieser Bahn gelangt der Messerkontakt 9 in Berührung mit dem in Figur 1 dargestellten Federkontakt 13. Es kommt jedoch noch keine elektrische Verbindung zustande. Diese erfolgt erst bei dem Nähern in die Endstellung.

In Figur 8 ist diese Endstellung dargestellt, in welcher die Schaltklappe vertikal steht, und die Patrone sich zwischen den Federkontakten befindet. In Figur 1 ist diese Stellung dargestellt mit Strichpunktlinien. Wenn die Schaltklappe wieder zurückgezogen wird, wird der Strom ausschliesslich durch den Messerkontakt 8 und den Federkontakt 12 unterbrochen.

Es versteht sich von selbst, dass die Erfindung nicht auf die in den Figuren dargestellten Ausführungsformen begrenzt ist, die oben beschrieben wurden. Eine Kappe kann z.B. auch mehrere, z.B. drei Patronen 1 nebeneinander enthalten, die beim Schwenken der Klappe gleichzeitig zwischen zugehörigen Federkontakten 12 und 13 angeordnet werden. Der Zahnstangeteil 6 braucht nicht horizontal zu verlaufen, wie in den Figuren dargestellt ist. Ebensowenig braucht der Zahnradsegment 5 die in den Figuren dargestellte Stellung einzunehmen. Die Zahnstange kann z.B. auch vertikal verlaufen, während das Zahnradsegment 5 vom unteren Ende der Schaltklappe 2 nach links gerichtet ist.

Im vorangehenden wird von einem Zahnradsegment und einer Zahnstange gesprochen. Diese können jedoch auch bestehen aus einer einfachen Verzahnung, wie z.B. in den Figuren dargestellt ist oder anderen Reibungsrollteilen. Der Raum für diese miteinander zusammenwirkenden Verzahnungen wird begrenzt durch den Bogen, welcher durch den Körper 10 der Patronen durchlaufen wird, unter Berücksichtigung des Spielraumes zwischen den Federkontakten 12 und 13. Auch können andere Schaltmittel als Messerpatronen oder andere Schmelzsicherungen verwendet werden, wie z.B. Verbindungsmesser oder Trenner und dergleichen. Das Wesentliche der obigen Erfindung ist, dass sie eine spezielle scharnierende Ausschaltbewegung in einem begrenzten Raum gewährt.

## Patentansprüche

1. Scharnier zur Bildung einer Schwenkverbindung zwischen einem Gestell (11), auf welchem elektrische Leiter und Stromzufuhrorgane (12, 13) montiert sind, und mindestens einer Schaltklappe (2), welche Schaltmittel (1) aufnehmen kann, wie z.B. Schmelzsicherungen oder Messerpatronen, wobei mittels des Scharnieres die Schaltklappe (2) geschwenkt werden kann zwischen einer Stellung, in welcher die Schaltmittel (1) angeordnet sind und gekoppelt sind mit den elektrischen Leitern der am Gestell (11) befestigten Stromzufuhrorgane (12, 13), und diese mit den Schaltmitteln (1) durch die Schaltklappe (2) bedeckt sind, und einer Stellung, in welcher die Schaltklappe (2) vom Gestell (11) entfernt ist, und die Schaltmittel (1) ausserhalb der Stromzufuhrorgane liegen und die Schaltklappe (2) beim Schwenken eine flache Bogenbahn ausführt, dadurch. gekennzeichnet, dass das Scharnier mindestens eine fest mit dem Gestell (11) verbundene Rollfläche (6) und mindestens ein fest mit der Schaltklappe (2) verbundenes Rollorgan (5) für die Rollfläche aufweist, wobei das Rollorgan (5) aus mindestens einem Zahnrad oder einem Sektor davon, und die Rollfläche (6) aus mindestens einer Zahnstange oder einem Zahnkranz besteht, wobei sich die Rollfläche (6) in einer Fläche befindet, welche lotrecht zur Schwenkfläche der Schaltklappe (2) ausserhalb des Bereiches zwischen den Stromzufuhrorganen (12, 13) steht und gekehrt ist nach der Seite des Gestelles (11), an welcher sich die Schaltklappe (2) befindet, wobei das Rollorgan (5) ausserhalb der Schaltklappe (2) in der Nähe eines Randes der Schaltklappe (2) gelegen ist, und parallel mit diesem Rand verlaufend lotrecht auf die erwähnte Schwenkfläche (6) steht, wobei die Rollfläche (6) und das Rollorgan (5) so gebogen sind und eine derartige Stellung gegenüber der Schaltklappe (2) bzw. dem Gestell (11) einnehmen, dass bei der Schwenkbewegung die Schaltklappe (2) in einer flachen Bogenbahn zwischen den Stellungen bewegt wird, in welchen die Schaltmittel mit den Stromzufuhrorganen (12, 13) des Gestelles (11) verbunden bzw. von diesen entfernt sind.

2. Scharnier nach Anspruch 1, dadurch gekennzeichnet, dass die Schaltklappe (2) in dem Gestell (11) mit Führungsmittel (3, 4) für das Führen der losen Schaltklappe (2) mit dem daran befestigten Rollorgan (5) in die Schwenkstellung versehen ist, in welcher das Rollorgan (5) mit der Rollfläche (6) zusammenwirkt, und in welcher die Schaltmittel (1) in der Schaltklappe (2) angeordnet bzw. aus dieser entfernt werden können, und darauf aus dieser Schwenkstellung geführt werden kann in die wirksame Stellung der Schaltmittel (1) hinsichtlich der Stromzufuhrorganen (12, 13) auf dem Gestell (11).

3. Scharnier nach Anspruch 2, dadurch gekennzeichnet, dass die Schaltklappe (2) mit seitlichen Nocken (3) versehen ist, die sich quer zur Schwenkfläche erstrecken und die zusammenwirken mit Führungsnuten (4), die in fest auf dem Gestell (11) montierten Streifen oder Seitenwänden (14) angeordnet sind, welche in Flächen parallel zu der Schwenkfläche verlaufen, durch welche Nocken (3) und Nuten (4) die Schaltklappe (2) in die genannte Schwenkstellung geführt werden kann, wobei die Rollfläche (6) und das Rollorgan (5) miteinander zusammenwirken und wobei die erwähnten Nuten (4) in dieser Schwenkstellung den Nocken (3) der Schaltklappe (2) eine Bewegungsfreiheit für das Schwenken der Schaltklappe (2) beim Rollen des Rollorganes (5) über die Rollfläche (6) geben.

4. Scharnier nach Anspruch 3, dadurch gekennzeichnet, dass jede Nut (4) einen ersten Teil aufweist der zur Rollfläche (6) führt und derart mit dem Nocken (3) zusammenwirkt, dass die Schaltklappe (2) ausschliesslich in die Schwenkstellung im Gestell (11) gebracht werden kann, in welcher die Schaltmittel (1) ausserhalb der Stromzufuhrorganen (12, 13) liegen bzw. von diesen entfernt werden können und in seinem Aussenende im Bereich der Rollfläche (6) einen daran anschliessenden zweiten Teil (7) aufweist, der sich im wesentlichen in derselben Richtung erstreckt wie die Rollfläche, derart, dass beim Rollen des Rollorganes (5) über die Rollfläche (6) der Nocken (3) durch den anschliessenden zweiten Nutteil (7) bewegt werden kann.

5. Gestell (11) mit mindestens einer Schaltklappe (2) versehen mit einem Scharnier nach einem der vorangehenden Ansprüche.

## Claims

1. Hinge for forming a swivel connection between a frame (11), on which electrical conductors and power supply elements (12, 13) are mounted, and at least one switching flap (2) that can accommodate switching means (1) such as, for example, fuses or blade cartridges, it being possible for the switching flap (2) to be swivelled by means of the hinge between a position in which the switching means (1) are arranged and coupled with the electrical conductors of the power supply elements (12, 13) fastened to the frame (11) and said elements are covered with the switching means (1) by the switching flap (2), and a position in which the switching flap (2) is removed from the frame (11), and the switching means (1) are located outside the power supply elements and the switching flap (2) executes a flat arcuate path during swivelling, characterized in that the hinge has at least one rolling surface (6) firmly connected to the frame (11) and at least one rolling element (5), firmly connected to the switching flap (2), for the rolling surface, the rolling element (5) consisting of at least one toothed wheel or a sector thereof and the rolling surface (6) consisting of at least one toothed rack or one toothed rim, the rolling surface (6) being located in a surface that is perpendicular to the swivel surface of the switching flap (2) outside the region between the power supply elements (12, 13) and is turned towards the side of the frame (11) at which the switching flap (2) is located, the rolling element (5) being located outside the switching flap (2) in the vicinity of an edge of the switching flap (2) and being perpendicular to the abovementioned swivel surface (6) whilst extending parallel to the said edge, the rolling surface (6) and the rolling element (5) being bent in such a way that and assuming a position with respect to the switching flap (2) or the frame (11) such that during the swivelling movement the switching flap (2) is moved in a flat arcuate path between the positions in which the switching means are connected to the power supply elements (12, 13) of the frame (11) or are removed therefrom.

2. Hinge according to Claim 1, characterized in that the switching flap (2) in the frame (11) is provided with guide means (3, 4) for guiding the movable switching flap (2) with the rolling element (5) fastened thereupon into the swivelling position, in which the rolling element (5) cooperates with the rolling surface (6) and in which the switching means (1) can be arranged in the switching flap (2) or be removed therefrom and thereafter be guided from this swivelling position into the effective position of the switching means (1) with respect to the power supply elements (12, 13) on the frame (11).

3. Hinge according to Claim 2, characterized in that the switching flap (2) is provided with lateral cams (3), which extend transverse to the swivel surface and which cooperate with guide grooves (4) that are arranged in strips or side walls (14), firmly mounted on the frame (11), which extend in surfaces parallel to the swivel surface, by means of which cams (3) and grooves (4) the switching flap (2) can be guided into the said swivelling position, the rolling surface (6) and the rolling element (5) cooperating with one another and the abovementioned grooves (4) lending the cams (3) of the switching flap (2) in this swivelling position a freedom of movement for the swivelling of the switching flap (2) during rolling of the rolling element (5) over the rolling surface (6).

4. Hinge according to Claim 3, characterized in that each groove (4) has a first part, which leads to the rolling surface (6) and cooperates with the cain (3) in such a way that the switching flap (2) can be brought exclusively into the swivelling position in the frame (11), in which swivelling position the switching means (1) are located outside the power supply elements (12, 13) or can be removed therefrom, and that said groove has in its outer end in the region of the rolling surface (6) a second part (7) attached thereto that extends essentially in the same direction as the rolling surface in such a way that during rolling of the rolling element (5) over the rolling surface (6) the cam (3) can be moved by the attached second groove part (7).

5. Frame (11) with at least one switching flap (2) provided with a hinge according to one of the preceding claims.

## Revendications

1. Charnière pour former une connection à bascule entre un châssis (11) sur lequel sont montés des conducteurs électriques et des amenées de courant (12, 13) et au moins un volet interrupteur (2) pouvant recevoir des organes de contact (1) tels des fusibles ou des cartouches à lame, le volet (2) pouvant être basculé entre une position où les organes de contact (1) sont intercalés et connectés entre les conducteurs électriques des amenées de courant (12, 13) fixées sur le châssis (11), ces amenées de courant et les organes de contact (1) étant recou- verts par le volet interrupteur (2), et une position où celui-ci est éloigné du châssis (11), les organes de contact (1) se trouvant alors à l'extérieur des amenées de courant, le volet (2) décrivant une trajectoire de faible courbure lors du mouvement de bascule, caractérisée en ce que la charnière comprend au moins une surface de roulement (6) solidaire du châssis (11) et au moins un organe de roulement (5) pour la surface de roulement, cet organe étant solidaire du volet (2) et comprenant au moins une roue dentée ou un secteur d'une telle roue et la surface de roulement (6) comprenant au moins une crémaillère droite ou courbe, la surface de roulement (6) étant placée dans une surface normale à la surface de basculement du volet (2) et extérieure à l'espace situé entre les amenées de courant (12, 13) et étant orientée vers le côté du châssis (11) où se trouve le volet (2), l'organe de roulement (5) étant positionné extérieurement au volet (2), à proximité d'un bord de celui-ci et positionné parallèlement à ce bord et orthogonalement à ladite surface de basculement (6), la courbure et la position de la surface de roulement (6) et de l'organe de roulement (5) par rapport au volet (2), respectivement par rapport au châssis (11) étant telles que lors du mouvement de bascule le volet (2) se déplace le long d'une trajectoire en arc de cercle à faible courbure entre les positions où les organes de contact sont connectés avec les amenées de courant (12, 13) du châssis (11) et celles où ils en sont éloignés.

2. Charnière selon la revendication 1, caractérisée en ce que le volet (2) dans le châssis (11) est pourvu d'éléments de guidage (3, 4) pour guider le volet libre (2) ainsi que l'organe de roulement (5) qui y est fixé vers la position angulaire où l'organe de roulement (5) coopère avec la surface de roulement (6) et où les organes de contact (1) peuvent être montés dans le volet (2), respectivement extrait de celui-ci, et en ce qu'il peut ensuite quitter cette position angulaire pour prendre une position de travail des organes de contact (1) relativement aux amenées de courant (12, 13) du châssis (11).

3. Charnière selon la revendication 2, caractérisée en ce que le volet (2) possède des cames latérales (3) qui s'étendent transversalement par rapport au plan de basculement et qui coopèrent avec des rainures de guidage (4) pratiquées dans des bandes ou cloisons latérales (14) solidaires du châssis (11) et situées dans des plans parallèles au plan de basculement, lesdites cames (3) et rainures (4) guidant le volet (2) dans ladite position angulaire, la surface de roulement (6) et l'organe de roulement (5) coopérant et lesdites rainures (4) libérant en cette position angulaire les cames (3) du volet pour le basculement du volet (2) lors du roulement de l'organe de roulement (5) sur la surface de roulement (6).

4. Charnière selon la revendication 3, caractérisée en ce que chaque rainure (4) possède une première partie allant vers la surface de roulement (6) et coopérant avec la came (3) de façon à ce que le volet (2) puisse uniquement être amené dans le châssis (11) en la position angulaire où les organes de contact (1) sont extérieurs aux amenées de courant (12, 13), respectivement qu'ils puissent en être éloignés, et qu'elle possède à son extrémité extérieure au voisinage de la surface de roulement (6) une seconde partie (7) attenant à la première et qui s'étend essentiellement dans la même direction que la surface de roulement, de manière à ce que la came (3) puisse être déplacée le long de cette seconde partie (7) lors du roulement de l'organe de roulement (5) sur la surface de roulement (6).

5. Châssis (11) avec au moins un volet interrupteur (2) muni d'une charnière selon une des revendications précédentes.
